# EUROPÄISCHE PATENTSCHRIFT

(11) **EP 0 974 788 B1**
(45) Veröffentlichungstag und Bekanntmachung des Hinweises auf die Patenterteilung: **26.11.2014**
(21) Anmeldenummer: 98810714.0
(22) Anmeldetag: 23.07.1998
(51) Int. Cl.: F23R 3/02

(54) **Vorrichtung zur gezielten Schalldämpfung innerhalb einer Strömungsmaschine**
Device for directed noise attenuation in a turbomachine
Dispositif d'atténuation adaptée de bruit dans une turbomachine

(43) Veröffentlichungstag der Anmeldung: 26.01.2000
(73) Patentinhaber: Alstom Technology Ltd, 5400 Baden (CH)
(72) Erfinder: Keller, Jakob, Prof. Dr., 5610 Wohlen (CH)

(56) Entgegenhaltungen:
- DE-C- 4 305 333
- GB-A- 2 288 660
- US-A- 5 431 018
- ABOTT A. PUTNAM: "Combustion-Driven Oscillations in Industry" 1971 , AMERICAN ELSEVIER , NEW YORK XP002087281 * Seite 162; Abbildung 9.5 *

## Beschreibung

### Technisches Gebiet

Die Erfindung bezieht sich auf eine Vorrichtung zur gezielten Schalldämpfung innerhalb einer Strömungsmaschine mit einer Brennkammer gemäß dem Oberbegriff des Anspruchs 1. Eine solche Vorrichtung ist aus Dokument GB-A-2 288 660 schon bekannt.

### Stand der Technik

Vorkehrungen zur Schalldämpfung der vorstehend genannten Gattung sind für den Betrieb von Gasturbinenanlagen hinsichtlich der Verbesserung des Verbrennungsprozesses innerhalb der Brennkammer von entscheidender Bedeutung. So treten beim Betrieb von Gasturbinenanlagen in bestimmten Bereichen der Zuluftsowie Brennstoffgasströmung als auch innerhalb der Brennkammer akustische Schwingungserscheinungen auf, die sich in Abhängigkeit der Lastbedingungen, unter der die Gasturbine betrieben wird, mehr oder minder stark ausbilden. Zur Unterdrückung derartiger akustischer Schwingungen wurden Maßnahmen am Design und an der Auslegung derartiger thermodynamischer Maschinen unternommen, doch waren die damit erreichten Auswirkungen nur von geringem Erfolg, insbesondere war es nicht möglich, thermoakustisch induzierte Instabilitäten innerhalb von Gasströmung vollständig zu unterdrücken, wodurch Oszillationen hervorgerufen werden, die den Betrieb von Gasturbinenanlagen erheblich beeinträchtigen.

Im Strömungsfluß von Gasturbinen auftretende Oszillationen vermögen nicht nur den Verbrennungsprozeß des Luft-Gasgemisches nachhaltig zu beeinflussen, sondern die sich im gasförmigen Medium ausbreitenden Druckwellen übertragen sich überdies auf die, die Strömungswege unmittelbar umgebenden Gehäuseteile der Gasturbinenanlage, die neben Temperatur- und Druckbelastungen aufgrund der mechanischen oszillierenden Erschütterungen einem weiteren, bedeutsamen Kriterium zur Materialermüdung unterliegen, wodurch nicht zuletzt die Lebensdauer einer Gasturbinenanlage entscheidend mitbeeinflußt wird.

Als schalldämpfende Elemente sind Helmholtz-Resonatoren bekannt geworden, die innerhalb des Strömungszuflusses von Gasturbinenanlagen eingesetzt werden. Der Einsatz von Helmholtz-Resonatoren in Gasturbinen ist in einem Beitrag von J. J. Keller und E. Zauner, "On the Use of Helmholtz-Resonators as Sound Attentuators", Z. angew. Math. Phys., 46 (1995), Seite 297 bis 326, beschrieben. Helmholtz-Resonatoren zeichnen sich insbesondere dadurch aus, daß sie ein sogenanntes Helmholtz-Resonator-Volumen aufweisen, durch das der Strömungsfluß hindurchtritt. Das Helmholtz-Resonator-Volumen weist überdies wenigstens einen Strömungseinlaß- und einen -auslaßkanal auf, deren Strömungskanaldurchmesser kleiner bemessen sind als der Strömungsquerschnitt innerhalb des Helmholtz-Resonator-Volumens. Durch die von der Strömung durchsetzte Abfolge von Strömungskanalabschnitten mit unterschiedlichen Strömungsdurchmessern wird der Strömung eine resonante Oszillation aufgezwungen, die durch die periodische Umwandlung von potentieller Energie innerhalb komprimierter Strömungsvolumenbereiche in kinetische Energie herrührt.

Zwar können unter Verwendung von Helmholtz-Resonatoren deutliche Schwingungsdämpfungen in den jeweiligen Strömungssystemen vorgenommen werden, doch bieten die bekannten Helmholtz-Resonator-Systeme aufgrund ihrer einmaligen festgelegten Größe und Ausgestaltung nur beschränkte Möglichkeiten individuelle Frequenzanpassungen zur Einstellung einer gewünschten niedrigen Resonanzfrequenz, typischerweise kleiner 100 Hz vorzunehmen. Der Einsatz von Helmholtz-Resonatoren zur gezielten Schalldämpfung bei Gasturbinenanlagen führt oftmals zu sehr groß dimensionierten Volumenbereichen, um gewünschte Resonanzfrequenzen kleiner 100 Hz erzielen zu können.

Die Schrift GB-A-22 288,660 offenbart eine Vorrichtung zur Dämpfung von thermo-akustischen Schwingungen in einer Brennkammer einer Gasturbine. Die Vorrichtung umfasst einen Helmholtz-Resonator mit einem Resonatorraum und einem Verbindungsrohr, durch welches der Resonatorraum mit der Brennkammer in Verbindung steht. Eine gleichbleibende Dämpfungsleistung wird auch unter wechselnden Betriebsbedingungen dadurch erreicht, dass der Helmholtz-Resonator mit Mitteln zur Regelung der Resonatorfrequenz in Abhängigkeit von der Frequenz der Brennkammerschwingungen ausgestattet ist.

### Darstellung der Erfindung

Der Erfindung liegt die Aufgabe zugrunde, eine Vorrichtung zur gezielten Schalldämpfung innerhalb einer Strömungsmaschine mit einer Brennkammer gemäß dem Oberbegriff des Anspruchs 1 unter Verwendung eines Helmholtz-Resonators derart weiterzubilden, daß die Maßnahmen zur Schalldämpfung für die Vermeidung von thermoakustischen Oszillationen innerhalb des Strömungsflusses mit möglichst einfachen Mitteln weiter verbessert werden kann. Ferner sollen diese Maßnahmen mit einem möglichst geringen Investitionsaufwand verbunden sein. Insbesondere soll die Schalldämpfung erweiterte Möglichkeiten bieten, gewünschte Resonanzfrequenzverschiebungen der Dämpferelemente in einem großen Bereich zu kleinen Frequenzen hin vorzunehmen, und überdies die Baugröße der Helmholtz-Resonatoren möglichst zu verkleinern.

Die Lösung der der Erfindung zugrundeliegenden Aufgabe wird mittels einer Vorrichtung gemäß Anspruch 1 erreicht. Den Erfindungsgedanken vorteilhaft ausbildende Ausführungsarten sind Gegenstand der abhängigen Ansprüche.

Das erfindungsgemäße Konzept zur Schalldämpfung innerhalb einer Strömungsmaschine mit einer Brennkammer gemäß dem Oberbegriff des Anspruchs 1 sieht eine Einspritzdüsenanordnung innerhalb des Helmholtz-Resonator-Volumens vor Eintritt in den Strömungskanal vor, der das Helmholtz-Resonator-Volumen mit der Brennkammer verbindet. Aus der Einspritzdüsenanordnung wird Flüssigkeit, vorzugsweise Wasser, in Richtung des Strömungskanals hin zur Brennkammer in feinste Flüssigkeitstropfen zerstäubt, so daß sich vor Eintritt in die Brennkammer ein Flüssigkeits-Luft-Gemisch bildet.

Dieser erfindungsgemäßen Vorrichtung liegt die Idee zugrunde, die Schallgeschwindigkeit innerhalb des Strömungskanals durch gezieltes Einbringen eines Flüssigkeits-Luft-Gemisches zu verändern, um somit das Resonanzverhalten des gesamten Schallsystems gezielt zu beeinflussen. Die Einspritzdüsenanordnung ist derart ausgebildet, daß durch entsprechende Düsen-Variation die Flüssigkeitströpfchengröße sowie der Zerstäubungsgrad in gewünschter Weise geregelt werden können. Durch die in einem großen Bereich einstellbare Einspritzdüsenanordnung ist es möglich, durch gezielte Einbringung eines zusätzlichen Massenstroms in Form von Flüssigkeitstropfen das Schallausbreitungsverhalten innerhalb des Strömungskanals zu beeinflussen und individuell an die vorhandene Strömungsgeometrien derart anzupassen, so daß dem Auftreten thermoakustischer Oszillationen effektiv entgegengetreten werden kann. Damit gelingt es, den Schalldämpfer auch auf sehr niedrige Schwingungsfrequenzen abzustimmen.

Ein weiterer Vorteil, der mit dem gezielten Einbringen eines Flüssigkeits-Gas-Gemisches innerhalb des Helmholtz-Resonator-Volumens verbunden ist, betrifft den Schutz des Helmholtz-Resonators vor Überhitzung, die sich durch die Hitzestrahlung aus der Brennkammer durch den Strömungskanal in Richtung des Helmholtz-Resonator-Volumens ergeben könnte. So ist es aus kühltechnischer Sicht beim bisherigen Einsatz von Helmholtz-Resonatoren erforderlich, daß ein gewisser Mindestdurchsatz an Kühlluftströmung durch den Helmholtz-Resonator vorherrscht. Im Falle der erfindungsgemäßen Zerstäubung von Flüssigkeitstropfen innerhalb des Helmholtz-Resonator-Volumens vor dem Strömungskanal, der zur Brennkammer hin führt, ist jedoch kein zusätzlicher Luftstrom zu Kühlzwecken erforderlich.

### Kurze Beschreibung der Erfindung

Die Erfindung wird nachstehend anhand eines Ausführungsbeispiels unter Bezugnahme auf die Zeichnung exemplarisch beschrieben.
- Fig. 1: zeigt schematisch ein Helmholtz-Resonator-Volumen mit Einspritzdüsenanordnung zur Erzeugung eines Flüssigkeits-Luft-Gemisches vor Eintritt in den Strömungskanal.

### Wege zur Ausführung der Erfindung, gewerbliche Anwendbarkeit

Figur 1 zeigt eine Schalldämpfungsvorrichtung für eine Strömungsmaschine, beispielsweise eine Gasturbinenanlage mit einer Brennkammer 1, in die über einen Strömungskanal 2 vorverdichtete Luft unter Zugabe von Brennstoff eingebracht wird. Die Darstellung gemäß Figur 1 weist aus Gründen der Übersichtlichkeit eine diesbezügliche Brennstoffzuleitung nicht äuf.

Beim Betrieb der Gasturbinenanlage treten innerhalb der Brennkammer 1 thermoakustische Schwingungen auf, die es gilt mit der in der Figur 1 dargestellten Vorrichtung zu dämpfen. So ist in Strömungsrichtung vor dem Strömungskanal 2 ein Helmholtz-Resonator-Volumen 3 vorgesehen, das über eine Luftzuleitung 4 verfügt.

Wie bereits in der Beschreibungseinleitung dargelegt, vermag zwar das Helmholtz-Resonator-Volumen 3 allein nur eine gewisse, beschränkte Dämpfungswirkung auf die im Inneren der Brennkammer 1 sich ausbildenden thermoakustischen Schwingungen auszuüben, doch ist es erst durch das Vorsehen einer Einspritzdüsenanordnung 5 innerhalb des Helmholtz-Resonator-Volumens 3 möglich, die Schalldämpfungswirkung individuell auf die sich innerhalb der Brennkammer ausbildenden thermoakustischen Schwingungen anzupassen. Durch die Einspritzdüsenanordnung 5, die vor dem Strömungskanal 2 in Strömungsrichtung der in die Brennkammer eintretenden Zuluft angeordnet ist, wird eine Flüssigkeit, vorzugsweise Wasser in feinste Flüssigkeitstropfen zerstäubt, so daß sich innerhalb des Strömungskanals 2 ein Flüssigkeits-Luft-Gemisch 5' bildet, das vorzugsweise den gesamten Strömungskanal 2 ausfüllt. Die Einspritzdüsenanordnung 5, ist vorzugsweise konzentrisch innerhalb der Luftzuleitung 4 angeordnet, so daß ausreichend viel Zuluft (siehe Pfeile) in das Innere des Helmholtz-Resonators 3 eingeleitet wird. Je nach Massenstrom der zerstäubten Flüssigkeitströpfchen sowie des durch die Einspritzdüsenanordnung 5 erzeugten Zerstäubungsgrad der zugeführten Flüssigkeit ändert die sich innerhalb des Flüssigkeits-Gas-Gemisches vorherrschende Schallgeschwindigkeit, wodurch ein gezielter Einfluß auf das Resonanzverhalten des Helmholtz-Resonator-Volumens 3 genommen werden kann. Mit zunehmendem Anteil von Flüssigkeit im Flüssigkeits-Gas-Gemisch nimmt die Schallgeschwindigkeit deutlich ab. Von besonderem Vorteil ist die hohe Variabilität der durch geeignete Wahl von Flüssigkeitströpfchengröße und Zerstäubungsgrad bedingte Einfluß auf das Resonanzverhalten des Helmholtz-Resonator-Volumens ohne die Notwendigkeit, das Helmholtz-Resonator-Volumen mit einer großen Bauweise auszubilden, wie es der Fall beim Stand der Technik ist.

Typischerweise herrschen im Strömungskanal 2 Druckverhältnisse von etwa 20 bar und Temperaturen von 250°C vor, bei denen sich typische Tröpfchendurchmesser von 20 µm als besonders gut zur Schalldämpfung eignen. Bei einer derart feinen Wasserzerstäubung ist überdies der Wasserverbrauch relativ gering, so daß sich zur Zerstäubung auch handelsübliche, regelbare Sprühdüsen eignen.

Je nach Lastbedingungen der Gasturbine, die von der Startphase bis zum normalen Lastbetrieb reichen und damit verbunden störende thermoakustische Schwingungen mit unterschiedlichen Frequenzen innerhalb der Brennkammer erzeugen, ist der Massenstrom der zerstäubten Flüssigkeit individuell zu regeln.

### Bezugszeichenliste

- 1: Brennkammer
- 2: Strömungskanal
- 3: Helmholtz-Resonator-Volumen
- 4: Luftzuleitung
- 5: Einspritzdüsenanordnung
- 5': Flüssigkeits-/Luft-Gemisch

## Patentansprüche

1. Vorrichtung zur gezielten Schalldämpfung innerhalb einer Strömungsmaschine mit einer Brennkammer (1), in die über einen Strömungskanal (2) ein komprimierbares Medium, vorzugsweise Luft, zugeführt wird, in der das komprimierbare Medium unter Zusatz von Brennstoff entzündbar ist, und einem Helmholtz-Resonator-Volumen (3), das mit dem Strömungskanal (2) in Strömungsrichtung vor Eintritt in die Brennkammer (1) verbunden ist, **dadurch gekennzeichnet, dass**
innerhalb des Helmholtz-Resonator-Volumens (3) vor Eintritt in den Strömungskanal (2) eine Einspritzdüsenanordnung (5) vorgesehen ist, durch die Flüssigkeit in Richtung des Strömungskanals (2) in feinste Flüssigkeitstropfen in Form eines Flüssigkeits/Luft-Gemisches (5') zerstäubbar ist.

2. Vorrichtung nach Anspruch 1,
**dadurch gekennzeichnet, dass**
der Flüssigkeitsmassenstrom sowie der Zerstäubungsgrad aktiv regelbar sind.

3. Vorrichtung nach Anspruch 1 oder 2,
**dadurch gekennzeichnet, dass**
die Einspritzdüsenanordnung (5) eine Sprühdüse vorsieht, welche die Flüssigkeitstropfen mit einem mittleren Durchmesser von etwa 20 µm erzeugt.

4. Vorrichtung nach einem der Ansprüche 1 bis 3,
**dadurch gekennzeichnet, dass**
die Einspritzdüsenanordnung (5) derart dimensioniert und positioniert ist, daß der Strömungskanal (2) vollständig mit dem Flüssigkeits/Luft-Gemisch (5') erfüllt ist.

5. Vorrichtung nach einem der Ansprüche 1 bis 4,
**dadurch gekennzeichnet, dass**
das Helmholtz-Resonator-Volumen (3) einen Lufteinlass- und einen Luftaustrittsbereich vorsieht, wobei der Durchmesser des Luftaustrittsbereiches größer ist als der des Lufteinlassbereiches, und daß sich zwischen dem Luftaustrittsbereich und der Brennkammer (1) der Strömungskanal (2) befindet.

6. Strömungsmachine mit einer Vorrichtung nach einem der Ansprüche 1 bis 5,
**dadurch gekennzeichnet, dass**
die Strömungsmaschine eine Gasturbine ist.

## Claims

1. Device for directed noise attenuation in a turbomachine having a combustion chamber (1) into which a compressible medium, preferably air, is supplied via a flow duct (2) and in which the compressible medium can be ignited with the addition of fuel, and having a Helmholtz resonator space (3) which is connected to the flow duct (2) upstream of the inlet into the combustion chamber (1),
**characterized in that**,
within the Helmholtz resonator space (3) and before the inlet into the flow duct (2), there is provided an injection nozzle arrangement (5) by means of which, in the direction of the flow duct (2), liquid can be atomized into very fine drops of liquid in the form of a liquid-air mixture (5').

2. Device according to Claim 1,
**characterized in that**
the liquid mass flow and the degree of atomization can be actively controlled.

3. Device according to Claim 1 or 2,
**characterized in that**
the injection nozzle arrangement (5) provides a spray nozzle which generates the drops of liquid with an average diameter of approximately 20 µm.

4. Device according to one of Claims 1 to 3,
**characterized in that**
the injection nozzle arrangement (5) is dimensioned and positioned such that the flow duct (2) is completely filled with the liquid-air mixture (5').

5. Device according to one of Claims 1 to 4,
**characterized in that**
the Helmholtz resonator space (3) provides an air inlet region and an air outlet region, wherein the diameter of the air outlet region is greater than that of the air inlet region, and **in that** the flow duct (2) is located between the air outlet region and the combustion chamber (1).

6. Turbomachine having a device according to one of Claims 1 to 5,
**characterized in that**
the turbomachine is a gas turbine.

## Revendications

1. Dispositif d'atténuation contrôlée du bruit produit à l'intérieur d'une machine à écoulement dotée d'une chambre de combustion (1) dans laquelle un fluide compressible, de préférence de l'air, est apporté par un canal d'écoulement (2) et dans laquelle le fluide compressible peut être allumé par addition de combustible, et présentant un volume (3) de résonateur de Helmholtz relié au canal d'écoulement (2) en amont de son entrée dans la chambre de combustion (1) dans la direction d'écoulement,
**caractérisé en ce que**
avant l'entrée dans le canal d'écoulement (2), un ensemble (5) de tuyère d'injection par lequel le liquide peut être pulvérisé en direction du canal d'écoulement (2) en très fines gouttes de liquide sous la forme d'un mélange (5') de liquide et d'air est prévu à l'intérieur du volume (3) de résonateur de Helmholtz.

2. Dispositif selon la revendication 1, **caractérisé en ce que** le débit massique de liquide ainsi que le degré de pulvérisation peuvent être régulés activement.

3. Dispositif selon les revendications 1 ou 2, **caractérisé en ce que** l'ensemble (5) de tuyère d'injection présente une tuyère de pulvérisation qui forme des gouttes de liquide d'un diamètre moyen d'environ 20 µm.

4. Dispositif selon l'une des revendications 1 à 3, **caractérisé en ce que** l'ensemble (5) de tuyère d'injection est dimensionné et disposé de telle sorte que le canal d'écoulement (2) soit complètement rempli du mélange (5') de liquide et d'air.

5. Dispositif selon l'une des revendications 1 à 4, **caractérisé en ce que** le volume (3) de résonateur de Helmholtz présente une partie d'admission d'air et une partie de sortie d'air, le diamètre de la partie de sortie d'air étant supérieur au diamètre de la partie d'entrée d'air et **en ce que** le canal d'écoulement (2) est situé entre la partie de sortie d'air et la chambre de combustion (1).

6. Machine d'écoulement présentant un dispositif selon l'une des revendications 1 à 5, **caractérisée en ce que** la machine d'écoulement est une turbine à gaz.
